# EUROPÄISCHE PATENTSCHRIFT

(11) **EP 2 460 761 B1**
(45) Veröffentlichungstag und Bekanntmachung des Hinweises auf die Patenterteilung: **13.11.2013**
(21) Anmeldenummer: 11191995.7
(22) Anmeldetag: 05.12.2011
(51) Int. Cl.: B67C 3/28

(54) **Vorrichtung und Verfahren zum Befüllen von Behältnissen**
Method and device for filling containers
Dispositif et procédé destinés au remplissage de récipients

(30) Priorität: 03.12.2010 DE 102010053201
(43) Veröffentlichungstag der Anmeldung: 06.06.2012
(73) Patentinhaber: Krones AG, 93073 Neutraubling (DE)
(72) Erfinder: Meinzinger, Rupert, 94356 Kirchroth (DE); Pöschl, Stefan, 93049 Regensburg (DE); Baumgartner, Sebastian, 94267 Prackenbach (DE)
(74) Vertreter: Hannke, Christian

(56) Entgegenhaltungen:
- EP-A1- 0 406 092
- EP-A1- 1 447 329
- WO-A1-97/00224
- DE-A1- 10 149 473
- DE-A1-102008 016 235
- DE-A1-102008 018 089
- GB-A- 2 288 168
- US-A1- 2002 000 259

## Beschreibung

Die vorliegende Erfindung bezieht sich auf ein Verfahren zum Befüllen von Behältnissen mit Flüssigkeiten. Derartige Vorrichtungen und Verfahren sind aus dem Stand der Technik seit langem bekannt. So sind beispielsweise Fülleinrichtungen bekannt, welche eine Vielzahl von Füllelementen aufweisen, die beispielsweise an einem Füllrad angeordnet sind und die jeweils die an ihnen angeordneten Behältnisse mit Flüssigkeit befüllen. Dabei sind auch Verfahren zur Steuerung der jeweiligen Füllelemente aus dem Stand der Technik bekannt. So ist es beispielsweise bekannt, dass die einzelnen Füllelemente zeitgesteuert die Dosierung der flüssigen Produkte vornehmen. Auch wäre eine beispielsweise gewichtsabhängige Steuerung in Abhängigkeit von einem bereits erreichten Füllgewicht möglich.

Bei Abfüllprozessen ist es nicht möglich, die Einflussgrößen auf den Füllvorgang konstant zu halten. Während des Füllvorgangs treten Schwankungen des Kesselniveaus, Temperaturschwankungen des Produktes, Arbeitsdruckeinbrüche und verschiedene Füllerdrehzahlen auf.

Aus der WO 97/00224 ist ein Verfahren zum Befüllen von Behältern mit einer unter Druck stehenden Flüssigkeit bekannt. Dabei wird der Druck einer Flüssigkeit gemessen und einer Steuereinrichtung zugeleitet, welche aus dem gemessenen Druck der Flüssigkeit und der abzufüllenden Sollfüllmenge das Füllventil mittels eines Ansteuersignales ansteuert. Weiterhin berechnet die Steuereinrichtung die tatsächlich abgefüllte Füllmenge aus einer Aufsummierung von Teilvolumina, welche sich unter Berücksichtig des jeweils gemessenen Drucks der Flüssigkeit, den Zeitabständen zwischen den einzelnen Druckmessungen und einer Druck/Durchflusskenncharakteristik des Füllventils ergeben.

Die GB 2 288 168 A beschreibt ein "master slave"-Füllventilsystem, bei dem ein "master-Füllventil und zumindest ein "slave"-Füllventil vorgesehen sind. Diese sind an einem Karussell angeordnet, wobei auch ein Kessel und eine Versorgungsleitung vorgesehen sind. Dieses Dokument offenbart ein Verfahren gemäß dem Oberbegriff des Anspruchs 1. Die WO 2005/080202 A1 beschreibt eine Füllmaschine mit zeitgesteuerten Dosierventilen. Dabei ist wenigstens ein Leitventil vorgesehen, welches eine Durchflussmesseinrichtung aufweist, welche mit einer Computereinheit verbunden ist, welche die Zeit für die Befüllung berechnet. Auf Basis dieser Durchflussmesseinrichtung bzw. der von dieser ausgegebenen Daten werden die weiteren Füllventile der Anlage gesteuert.

Bei dieser Vorgehensweise hat es sich als problematisch erwiesen, dass die einzelnen Füllventile oft voneinander abweichen und daher die aus dem Stand der Technik bekannten Steuerungsverfahren eine derartige Abweichung der Ventile untereinander nicht berücksichtigen.

Der vorliegenden Erfindung liegt daher die Aufgabe zu Grunde, ein Verfahren zur zeitgesteuerten Dosierung von flüssigen Produkten zur Verfügung zu stellen, welches auch Unterschiedlichkeiten der einzelnen Füllelemente bzw. Ventile berücksichtigt. Dies wird erfindungsgemäß durch ein Verfahren nach Anspruch 1 erreicht. Vorteilhafte Ausführungsformen und Welterbildungen sind Gegenstand der Unteransprüche.

Bei einem erfindungsgemäßen Verfahren zum Befüllen von Behältnissen mit Flüssigkeiten, werden die Behältnisse mittels einer Vielzahl von steuerbaren Füllelementen befüllt und die Flüssigkeit wird diesen Füllelementen ausgehend von einem für die Füllelemente gemeinsamen Reservoir zum Vorhalten der Flüssigkeit zugeführt. Dabei werden die Behältnisse während der Befüllung wenigstens abschnittsweise entlang einer kreisförmigen Bahn transportiert und die Befüllung der Behältnisse durch wenigstens ein Füllelement in Abhängigkeit von wenigstens einem für die in dem Reservoir befindliche Flüssigkeit charakteristischen ersten Parameter gesteuert, Dieser Parameter wird dabei während des Füllvorgangs in vorgegebenen Zeitabständen wiederholt bestimmt.

Ferner wird die Befüllung der Behältnisse durch wenigstens ein zweites Füllelement ebenfalls in Abhängigkeit von dem für die in dem Reservoir befindliche Flüssigkeit charakteristischen Parameter gesteuert, wobei für die Steuerung wenigstens eines Füllelements zusätzlich wenistens ein für dieses Füllelement charakteristischer Parameter berücksichtigt wird.

Erfindungsgemäß wird der für das Füllelement charakteristische Parameter durch Befüllung von Behältnissen mit wenigstens zwei unterschiedlichen Füllmengen bestimmt. Insgesamt wird daher bevorzugt ein Zeitfüllverfahren durchgeführt.

Es wird daher zunächst vorgeschlagen, dass bei der Abfüllung der flüssigen Produkte eine inkrementelle Abfrage der Einflussgrößen des Abfüllvorgangs durchgeführt wird. Da jedoch die einzelnen Füllelemente untereinander nicht vollständig identisch sind und auch nicht ein vollständig identisches Füllverhalten zeigen, wird erfindurigsgemäß vorgeschlagen, dass auch diese Unterschiedlichkeit der einzelnen Füllelemente berücksichtigt wird. Auf diese Weise ist es möglich, jedoch nicht zwingend notwendig, dass ein Leitventil für die Steuerung herangezogen wird, aber die übrigen Ventile bzw. deren Unterschiede ebenfalls berücksichtigt werden.

Vorteilhaft dreht sich das Reservoir für die Flüssigkeit mit den einzelnen Füllelementen mit.

Bei einem weiteren vorteilhaften Verfahren weist das Füllelement und weisen bevorzugt alle Füllelemente jeweils steuerbare Füllventile auf, welche den Füllvorgang der Flüssigkeit in die Behältnisse steuern.

Um ständig auf die Einflussgrößen des Füllvorgangs, beispielsweise Größen, die von der Flüssigkeit in dem Reservoir abhängen, reagieren zu können, wird vorteilhaft eine Steuerung verwendet, die den Verlauf des Füllvorgangs inkrementell berechnet und so die Füllzeit steuert.

Vorteilhaft wird zur Steuerung einer Vielzahl von Füllelementen wenigstens ein für diese Füllelemente jeweils charakteristischer Parameter berücksichtigt. Vorteilhaft wird zur Steuerung aller Füllelemente wenigstens ein für diese Füllelemente jeweils charakteristischer Parameter berücksichtigt. Dieser jeweilige charakteristische Parameter kann dabei beispielsweise im Rahmen eines Kalibrierbetriebs für jedes einzelne Füllelement ermittelt werden.

Bei einem weiteren vorteilhaften Verfahren wird die Befüllung der Behältnisse in Abhängigkeit von einer Vielzahl von für die in dem Reservoir befindliche Flüssigkeit charakteristischen Parametern gesteuert. Dabei ist es möglich, dass die besagten Parameter regelmäßig erfasst werden.

Bei einem weiteren vorteilhaften Verfahren ist der Parameter aus einer Gruppe von Parametern ausgewählt, welche eine Temperatur der in dem Reservoir befindlichen Flüssigkeit, eine geodätische Höhe der in dem Reservoir befindlichen Flüssigkeit, eine Kreisfrequenz einer Drehung des Reservoirs, eines Füllstands der in dem Reservoir befindlichen Flüssigkeit, einer Dichte der in dem Reservoir befindlichen Flüssigkeit, einem pneumatischen Arbeitsdruck, Kombinationen hieraus und dergleichen enthält.

Vorteilhaft wird in jedem Zeitinkrement der pneumatische Arbeitsdruck, die Füllerdrehzahl, die Produkttemperatur und der aktuelle Kesselfüllstand abgefragt und daraus die Füllmenge dieses Zeitintervalls berechnet. Die einzelnen Füllmengen der Zeitinkremente werden im Verlauf der Füllung aufaddiert und mit der Abschaltfüllmenge verglichen. Vorteilhaft wird bei Erreichen der Abschaltfüllmenge ein Abschaltsignal ausgegeben und somit das betreffende Füllventil geschlossen.

Bei einem weiteren vorteilhaften Verfahren wird der für das Füllelement charakteristische Parameter in Abhängigkeit von einer Durchflussmenge der durch dieses Füllelement tretenden Flüssigkeit bestimmt. Insbesondere wird dabei das besagte Füllelement in einer geöffneten Stellung gehalten und der durch dieses geöffnete Ventil tretende Durchfluss bestimmt.

Bei einem weiteren vorteilhaften Verfahren wird eine Höhe des Füllstandes der Flüssigkeit in dem Reservoir in Abhängigkeit von einem Abstand zu einer geometrischen Drehachse des Reservoirs bestimmt. Hierbei ist zu berücksichtigen, dass der Füllstand, insbesondere bei schnelleren Umdrehungen, in Abhängigkeit von diesem Abstand nicht konstant ist, sondern sich beispielsweise trichterartige Formationen ergeben können, welche bewirken, dass näher an der Drehachse der Füllstand niedriger ist und weiter außen der Füllstand höher ist.

Bei einem weiteren vorteilhaften Verfahren wird wenigstens ein charakteristischer Parameter in einem Kalibierbetrieb der Anlage ermittelt und in einer Speichereinrichtung abgelegt. Hierbei können beispielsweise die jeweiligen Füllmengen oder auch die Durchflussmengen durch die einzelnen geöffneten Füllventile gemessen werden und anhand dieser Füllmengen und/oder Durchflussmengen tatsächliche Abweichungen der Füllelemente untereinander oder auch in Bezug auf einen Referenzwert ermittelt werden.

Vorteilhaft wird der für das Füllelement charakteristische Parameter durch Befüllung von Behältnissen mit wenigstens zwei unterschiedlichen Füllmengen bestimmt. Die einzelnen Füllelemente weichen untereinander insbesondere während des Öffnungsvorgangs der Ventile und während des Schlleßvorgangs der Ventile, jedoch auch während des Füllvorganges mit konstanter Fließgeschwindigkeit, ab. Durch die Kalibrierung mit zwei unterschiedlichen Füllmengen können auf diese Weise sehr genau diejenigen Unterschiede bestimmt werden, die insbesondere während des Öffnens und des Schließens des jeweiligen Ventils auftreten.

Des Weiteren ist eine hier nicht beanspruchte Vorrichtung zum Befüllen von Behältnissen mit Flüssigkeiten beschrieben. Diese Vorrichtung weist dabei einen um eine vorgegebene Drehachse drehbaren Träger auf, an dem eine Vielzahl von steuerbaren Füllelementen zum Befüllen der Behältnisse angeordnet Ist. Weiterhin weist die Vorrichtung ein Reservoir zum Aufbewahren der abzufüllenden Flüssigkeit und zum Versorgen der Füllelemente mit der Flüssigkeit auf. Dabei ist auch dieses Reservoir um die vorgegebene Drehachse drehbar und mit wenigstens einer ersten Sensoreinrichtung ausgestattet, welche wenigstens einen für die in dem Reservoir befindliche Flüssigkeit charakteristischen ersten Parameter erfasst.

Weiterhin ist eine Steuereinrichtung vorgesehen, welche die Befüllung der Behältnisse durch die einzelnen Füllelemente auf Basis des ersten Parameters steuert.

Bei dieser Vorrichtung sind die Füllverläufe durch die einzelnen Füllelemente unabhängig voneinander steuerbar und die Steuereinrichtung berücksichtigt für die Steuerung wenigstens eines Füllelements zusätzlich wenigstens einen für dieses zweite Füllelement bzw. einen Füllvorgang mittels dieses Füllelements charakteristischen Parameter.

Daher wird auch vorrichtungsseitig vorgeschlagen, dass die Unterschiedlichkeit der einzelnen Füllelemente bzw. die spezielle Charakteristik der einzelnen Füllelemente bei deren Steuerung berücksichtigt werden.

In einer bevorzugten Ausführungsform weist die Vorrichtung eine Speichereinrichtung auf, in der für jedes einzelne Füllelement charakteristische Parameter abgelegt sind.

Weitere Vorteile und Ausführungsformen ergeben sich aus den beigefügten Zeichnungen;

Darin zeigen:
Fig. 1 eine schematische Darstellung einer Vorrichtung zum Befüllen von Behältnissen;
Fig. 2 eine Darstellung eines Füllverlauf für ein Füllelement; und
Fig. 3 eine weitere Darstellung zur Aufteilung des Füllverlaufs.

Fig. 1 zeigt eine schematische Darstellung einer Vorrichtung 1 zum Befüllen von Behältnissen. Diese Vorrichtung weist dabei ein Reservoir 4 auf, in dem eine Flüssigkeit 5 angeordnet ist. Dieses Reservoir dreht sich hier um eine Drehachse D. Das Bezugszeichen 8 kennzeichnet grob schematisch einen Träger, - wie etwa ein Füllrad - an dem eine Vielzahl von Füllelementen 2 angeordnet ist, welche jeweils zum Befüllen der Behältnisse 10 dienen. Zu diesem Zweck weisen die Füllelemente 2 Füllventile auf, wobei diese Füllventile hier Füllkegel 22 aufweisen, welche entlang des Doppelpfeils P bewegbar sind. Das Bezugszeichen 24 kennzeichnet einen Träger für das Behältnis und Bezugszeichen 26 eine sogenannte CIP-Kappe, die zum Reinigen des Füllelements auf die Abgabeöffnung 28 des Füllelements 2 aufsetzbar ist. Das Bezugszeichen 36 bezieht sich auf eine Rückführleitung zum Rückführen eines Reinigungsmediums. Der Träger ist ebenfalls drehbar um die Drehachse D angeordnet, wobei er sich synchron zum Reservoir 4 mit derselben Kreisfrequenz dreht.

Das Bezugszeichen 30 kennzeichnet in seiner Gesamtheit einen Antrieb für das Füllelement 2, d.h. den Antrieb, der die Befüllung der Behältnisse 10 steuert. Das Bezugszeichen 34 kennzeichnet die Produktleitung, die von dem Reservoir 4 aus zu den einzelnen Füllelementen 2 führt. Mittels eines Membranventils 16 können Füllgeschwindigkeiten gesteuert werden, genauer gesagt kann hier die Umschaltung auf eine zweite Füllgeschwindigkeit erfolgen. Das Bezugszeichen 32 kennzeichnet eine Drossel, die am Auslauf des Reservoirs 4 angeordnet ist.

Das Bezugszeichen 12 kennzeichnet grob schematisch eine Sensoreinrichtung, die wenigstens eine charakteristische Eigenschaft der Flüssigkeit 5 in dem Reservoir 4 misst. Dabei kann es sich, wie oben erwähnt, beispielsweise um eine Temperatur oder auch um einen Füllstand dieser Flüssigkeit handeln. Es können jedoch auch mehrere Sensoreinrichtungen vorgesehen sein.

Eine Steuerungseinrichtung 20 steuert in Abhängigkeit von dem gemessenen Parameter die Befüllung der Behältnisse 10 mit dem Füllgut.

Figur 2 zeigt eine Fließkurve K, welche die Befüllung der Behältnisse mit einem bestimmten Füllventil veranschaulicht. Dabei ist auf der Ordinate die Zeit in Sekunden aufgetragen und auf der Koordinate der Durchfluss Q in ml/s. Man erkennt, dass in einem Anfangsabschnitt A zunächst der Durchfluss Q stark ansteigt, dann über einen bestimmten Zeitraum im Wesentlichen konstant bleibt (Abschnitt B) und schließlich in einem Abschnitt C wieder auf Null zurückgeht. Dabei kennzeichnet die schwarze Linie K den tatsächlichen Durchfluss und die Linie K1 eine Näherung des Durchflusses.

Man erkennt, dass der Füllvorgang in eine Vielzahl von Zeitinkrementen Z eingeteilt ist, während denen die einzelnen Messparameter gemessen werden.

Eine bedeutende Komponente bei der Berechnung dieser Fließkurve K1 ist die maximale Fließgeschwindigkeit Qmax. Diese wird in jedem Zeitinkrement Z neu berechnet und ist abhängig beispielsweise von der geodätischen Höhe z des abzufüllenden Produktes (wobei sich diese geodätische Höhe aus der Grundhöhe des Reservoirs zzgl. dem Kesselfüllstand ergibt.) Ein weiterer Parameter für die Ermittlung der Fließgeschwindigkeit ist die die Zentrifugalbeschleunigung a_{z} (bei einer Kreisfrequenz w) und die Produkttemperatur T. Unter Berücksichtigung dieser Parameter berechnet sich die Fließgeschwindigkeit Qmax nach folgender Formel: $\begin{matrix}{Q}_{max} = ( \left(-{1 ⋅ 10}^{- 5}⋅\left(\frac{{ω}^{2}}{2 ⋅ g}⋅\left({{r}_{i}}^{2}-{{r}_{s}}^{2}\right)+{z}_{s}\right)-8,4⋅{10}^{- 3}\right) ⋅ {T}^{2} + \left(-{4 ⋅ 10}^{- 4}⋅\left(\frac{{ω}^{2}}{2 ⋅ g}⋅\left({r}_{i}^{2}-{r}_{s}^{2}\right)+{z}_{s}\right)⁢1,3525\right) ⋅ T + \\ ( 15 , 68 ⋅ {10}^{- 2} ⋅ \left(\frac{{ω}^{2}}{2 ⋅ g}⋅\left({r}_{i}^{2}-{r}_{s}^{2}\right)+{z}_{s}\right) + 70 , 01 ) ) + {\overline{a}}_{z} ⋅ \left(-5,6543⋅{10}^{- 3}⋅\left(\frac{{ω}^{2}}{2 ⋅ g}⋅\left({r}_{i}^{2}-{r}_{s}^{2}\right)+{z}_{z}\right)+10,979\right)\end{matrix}$

Allerdings sind die einzelnen Füllelemente mechanische Bauteile, die wegen Ihrer Fertigungstoleranzen unterschiedliche Totzeiten und Fließwiderstände mit sich bringen. Daher wird erfindungsgemäß ein Korrekturverfahren für die anderen Füllventile vorgeschlagen.

Fig. 3 zeigt eine Darstellung, welche dieses Verfahren veranschaulicht. Dabei wird der Fließvorgang in fünf zeitliche Abschnitte t1, t2, t3, t4 und t5 aufgeteilt. Bei dem Zeitpunkt t1 handelt es sich um die Totzeit des Ventils, welche abhängig vom Arbeitsdruck der pneumatischen Ventilansteuerung ist. Der Zeitraum t2 kennzeichnet den Anstiegsbereich der Fließkurve, wobei dieser Zeitraum abhängig vom Füllstand des Reservoirs, dessen Drehzahl und der Produkttemperatur ist. Der Zeitraum t3 kennzeichnet den konstanten Füllbereich bis zum Abschaltzeitpunkt der in Abhängigkeit von der einzufüllenden Füllmenge berechnet werden kann.

Die Zeiträume t4 und t5 bezeichnen die Nachlaufzeit ab dem Abschaltzeitpunkt, wobei diese Nachlaufzeit wiederum abhängig vom Füllstand, der Drehzahl und der Produkttemperatur ist.

Im Folgenden wird die Kalibrierung der einzelnen Füllelemente im Detail beschrieben. Beim Abfüllen von zwei unterschiedlichen Füllmengen ändert sich ausschließlich die Länge der Zeitspanne t3. Es wird eine Füllung mit einer ersten Füllmenge beispielsweise 500 ml und eine Füllung mit einer zweiten Füllmenge beispielsweise 1000 ml zu Grunde gelegt. Das Verhältnis der berechneten Zeitspannen t3 zu den Füllmengen beträgt dabei beispielsweise wie experimentell bestätigt wurde 1:2,24. Das Sollvolumen wird an der Vorrichtung 1 zunächst auf 500 ml und anschließend auf 1000 ml eingestellt und anschließend wird jeweils ein Füllvorgang durchgeführt. Die tatsächlichen Füllmengen werden abgewogen, um das tatsächlich abgefüllte Volumen zu ermitteln. Die Abweichung von Ist- zu Sollvolumen wird für die 500 ml Füllung mit ΔV₅₀₀ und für die 1000 ml Füllung mit ΔV₁₀₀₀ bezeichnet. Im Anschluss werden diese Werte ΔV₅₀₀ und ΔV₁₀₀₀ jeweils in eine Abweichung im konstanten Füllbereich X1 und in eine Abweichung im Anstiegsbereich X2 aufgeteilt. Das Verhältnis der Laufzeiten des konstanten Füllbereichs einer 1000 ml und einer 500 ml Füllung beträgt 2,24. Auf diese Weise ergeben sich für die beiden Füllmengen folgenden Zusammenhänge:

Für die Füllmengenabweichung bei der 500 ml Füllung gilt: ${ΔV}_{500} = {X}_{1} + {X}_{2}$

Für die Füllmengenabweichung bei der 1000 ml Füllung gilt: ${ΔV}_{1000} = 2 , 24 ⋅ {X}_{1} + {X}_{2} .$

Auf diese Weise ergeben sich für die Abweichungen folgende Zusammenhänge: ${X}_{2} = \frac{2.24 \times Δ ⁢ {V}_{500} - {V}_{1000}}{1.24}$ ${X}_{1} = {ΔV}_{500} - \frac{2.24 ⋅ Δ ⁢ {V}_{500} - {V}_{1000}}{1.24}$

Auf diese Weise können die genauen Abweichungen der Füllmenge in den jeweiligen Bereichen festgestellt werden. Für die Ermittlung der Durchflusskorrekturen ΔQ1 und ΔQ2 wird die Füllmenge im Anstiegsbereich durch die Anstiegszeit und die Füllmenge im konstanten Füllbereich durch die Zeitspanne dieses Füllbereichs geteilt: $Δ ⁢ {Q}_{1} = \frac{{X}_{2}}{{t}_{2}}$ $Δ ⁢ {Q}_{2} = \frac{{X}_{1}}{{t}_{3}}$

Die parallele Verschiebung vom Durchflussverlauf um ΔQ1 und ΔQ2 im Bereich von t2 und t3 wird in Abbildung 3 durch die Linien V₁ und V₂ dargestellt.

Auf diese Weise ist es insgesamt möglich, auf Basis der tatsächlichen durch die einzelnen Füllelemente abgefüllten Füllmengen Korrekturfaktoren zu ermitteln bzw. Durchflusskorrekturen ΔQ1 und ΔQ2, die für die einzelnen Füllelemente charakteristisch sind. Für jedes einzelne Ventil können dabei diese Korrekturen ΔQ1 und ΔQ2 in einer Speichereinrichtung abgelegt und im eigentlichen Arbeitsbetrieb jeweils für die betreffenden Füllelemente berücksichtigt werden.

Es empfiehlt sich dabei, in bestimmten Zeitabständen, beispielsweise einmal im Monat, diese hier vorgesehene Kalibrierung erneut durchzuführen um auf diese Weise die jeweiligen Durchflusskorrekturen ΔQ1 und ΔQ2 für die einzelnen Füllelemente zu bestimmen.

### Bezugszeichenliste

- 1: Vorrichtung
- 2: Füllelemente
- 4: Reservoir
- 5: Flüssigkeit
- 8: Träger
- 10: Behältnisse
- 12: Sensoreinrichtung
- 16: Membranventil
- 20: Steuerungseinrichtung
- 22: Füllkegel
- 24: Träger
- 26: CIP-Kappe
- 30: Antrieb
- 32: Drossel
- 34: Produktleitung
- 36: Rückführleitung
- A: Anfangsabschnitt
- a_{z}: Zentrifugalbeschleunigung
- B: Abschnitt
- C: Abschnitt
- D: Drehachse
- K: Fließkurve, tatsächlicher Durchfluss
- K1: Näherung des Durchflusses
- P: Doppelpfeil
- Q: Durchfluss
- Qmax: Fließgeschwindigkeit
- T: Produkttemperatur
- Z: Zeitinkrement
- t1: Totzeit des Ventils
- t2: Anstiegsbereich der Fließkurve
- t3: konstanter Füllbereich
- t4, t5: Nachlaufzeit ab dem Abschaltzeitpunkt
- X1: konstanter Füllbereich
- X2: Anstiegsbereich
- ΔQ1, ΔQ2: Durchflusskorrekturen
- ω: Kreisfrequenz

## Patentansprüche

1. Verfahren zum Befüllen von Behältnissen (10) mit Flüssigkeiten, wobei die Behältnisse (10) mittels einer Vielzahl von steuerbaren Füllelementen (2) befüllt werden und die Flüssigkeit diesen Füllelementen (2) ausgehend von einem für die Füllelemente (2) gemeinsamen Reservoir (4) zum Vorhalten der Flüssigkeit zugeführt wird, wobei die Behältnisse (10) während der Befüllung wenigstens abschnittsweise entlang einer kreisförmigen Bahn transportiert werden und wobei die Befüllung der Behältnisse (10) durch wenigstens ein Füllelement (2) in Abhängigkeit von wenigstens einem für die in dem Reservoir (4) befindliche Flüssigkeit charakteristischen ersten Parameter gesteuert wird und dieser Parameter während des Füllvorgangs in vorgegebenen Zeitabständen wiederholt bestimmt wird, wobei
die Befüllung der Behältnisse durch wenigstens ein zweites Füllelement ebenfalls in Abhängigkeit von dem für die in dem Reservoir (4) befindlichen Flüssigkeit charakteristischen Parameter gesteuert wird, wobei für die Steuerung wenigstens eines Füllelements (2) zusätzlich wenigstens ein für dieses Füllelement (2) charakteristischer Parameter (ΔQ1, ΔQ2) berücksichtigt wird, **dadurch gekennzeichnet, dass** der für das Füllelement (2) charakteristische Parameter (ΔQ1, ΔQ2) durch Befüllung von Behältnissen mit wenigstens zwei unterschiedlichen Füllmengen bestimmt wird.

2. Verfahren nach Anspruch 1,
**dadurch gekennzeichnet, dass**
zur Steuerung einer Vielzahl von Füllelementen (2) wenigstens ein für diese Füllelemente (2) jeweils charakteristischer Parameter (ΔQ1, ΔQ2) berücksichtigt wird.

3. Verfahren nach Anspruch 1,
**dadurch gekennzeichnet, dass**
die Befüllung der Behältnisse (10) in Abhängigkeit von einer Vielzahl von für die in dem Reservoir (4) befindliche Flüssigkeit charakteristischen Parametern gesteuert wird.

4. Verfahren nach wenigstens einem der vorangegangenen Ansprüche,
**dadurch gekennzeichnet, dass**
der Parameter aus einer Gruppe von Parametern ausgewählt ist, welche eine Temperatur der in dem Reservoir (4) befindlichen Flüssigkeit, eine geodätische Höhe der in dem Reservoir (4) befindlichen Flüssigkeit, eine Kreisfrequenz einer Drehung des Reservoirs (4), eine Dichte der in dem Reservoir (4) befindlichen Flüssigkeit,
einen pneumatischen Arbeitsdruck, oder Kombinationen hieraus enthält.

5. Verfahren nach wenigstens einem der vorangegangenen Ansprüche,
**dadurch gekennzeichnet, dass**
der für das Füllelement (2) charakteristische Parameter (ΔQ1, ΔQ2) in Abhängigkeit von einer Durchflussmenge der durch dieses Füllelement (2) tretenden Flüssigkeit bestimmt wird.

6. Verfahren nach wenigstens einem der vorangegangenen Ansprüche,
**dadurch gekennzeichnet, dass**
eine Höhe des Füllstandes der Flüssigkeit in dem Reservoir (4) in Abhängigkeit von einem Abstand zu einer geometrischen Drehachse (D) des Reservoirs (4) bestimmt wird.

7. Verfahren nach wenigstens einem der vorangegangenen Ansprüche,
**dadurch gekennzeichnet, dass**
wenigstens ein charakteristischer Parameter (ΔQ1, ΔQ2) in einem Kalibrierbetrieb der Anlage ermittelt und in einer Speichereinrichtung abgelegt wird.

## Claims

1. Method for filling containers (10) with liquids, wherein the containers (10) are filled by means of a plurality of controllable filling elements (2) and the liquid is fed to these filling elements (2) starting from a reservoir (4), common to the filling elements (2), for storing the liquid, wherein during the filling the containers (10) are transported at least in sections along a circular track and wherein the filling of the containers (10) by at least one filling element (2) is controlled as a function of at least one first parameter characteristic of the liquid in the reservoir (4) and this parameter is determined repeatedly at given intervals of time during the filling operation,
wherein
the filling of the containers by at least a second filling element is likewise controlled as a function of the parameter characteristic of the liquid in the reservoir (4), wherein for the control of at least one filling element (2) at least one parameter (ΔQ1, ΔQ2) characteristic of this filling element (2) is additionally taken into account,
**characterized in that**
the parameter (ΔQ1, ΔQ2) characteristic of this filling element is determined by filling of containers with at least two different filling amounts.

2. Method according to claim 1,
**characterized in that**
for the control of a plurality of filling elements (2), at least one parameter (ΔQ1, ΔQ2) in each case characteristic of these filling elements (2) is taken into account.

3. Method according to claim 1,
**characterized in that**
the filling of the containers (10) is controlled as a function of a plurality of parameters characteristic of the liquid in the reservoir (4).

4. Method according to at least one of the preceding claims,
**characterized in that**
the parameter is chosen from a group of parameters which contains a temperature of the liquid in the reservoir (4), a geodetic height of the liquid in the reservoir (4), a circular frequency of a rotation of the reservoir (4), a density of the liquid in the reservoir (4), a pneumatic working pressure or combinations of these.

5. Method according to at least one of the preceding claims,
**characterized in that**
the parameter (ΔQ1, ΔQ2) characteristic of the filling element (2) is determined as a function of a flow-through amount of the liquid passing through this filling element (2).

6. Method according to at least one of the preceding claims,
**characterized in that**
a height of the level of the liquid in the reservoir (4) is determined as a function of a distance from a geometric axis of rotation (D) of the reservoir (4).

7. Method according to at least one of the preceding claims,
**characterized in that**
at least one characteristic parameter (ΔQ1, ΔQ2) is determined in a calibration operation of the unit and is stored in a memory device.

## Revendications

1. Procédé de remplissage de récipients (10) avec des liquides, les récipients (10) étant remplis au moyen d'une pluralité d'éléments de remplissage (2) pouvant être commandés et le liquide étant conduit vers ces éléments de remplissage (2) depuis un réservoir (4) commun aux éléments de remplissage (2) pour le stockage du liquide, les récipients (10) étant transportés au moins partiellement sur un trajet circulaire pendant le remplissage, le remplissage des récipients (10) étant commandé par au moins un élément de remplissage (2) en fonction d'au moins un premier paramètre caractéristique pour le liquide qui se trouve dans le réservoir (4), ledit paramètre étant déterminé de manière répétée à intervalles temporels définis pendant le processus de remplissage, le remplissage des récipients étant commandé par au moins un deuxième élément de remplissage également en fonction du paramètre caractéristique pour le liquide se trouvant dans le réservoir (4), au moins un paramètre (ΔQ1, ΔQ2) caractéristique pour cet élément de remplissage (2) étant en outre pris en compte pour la commande d'au moins un élément de remplissage (2),
**caractérisé en ce que**
le paramètre (AQ1, ΔQ2) caractéristique pour l'élément de remplissage (2) est déterminé par remplissage de récipients avec au moins deux quantités différentes.

2. Procédé selon la revendication 1,
**caractérisé en ce que**
pour la commande d'une pluralité d'éléments de remplissage (2), au moins un paramètre (ΔQ1, ΔQ2) caractéristique pour chacun de ces éléments de remplissage (2) est pris en compte.

3. Procédé selon la revendication 1,
**caractérisé en ce que**
le remplissage des récipients (10) est commandé en fonction d'une pluralité de paramètres caractéristiques pour le liquide se trouvant dans le réservoir (4).

4. Procédé selon au moins une des revendications précédentes,
**caractérisé en ce que**
le paramètre est sélectionné dans un groupe de paramètres comprenant une température du liquide se trouvant dans le réservoir (4), une hauteur géodésique du liquide se trouvant dans le réservoir (4), une fréquence angulaire d'une rotation du réservoir (4), une densité du liquide se trouvant dans le réservoir (4), une pression de travail pneumatique, ou des combinaisons de celles-ci.

5. Procédé selon au moins une des revendications précédentes,
**caractérisé en ce que**
le paramètre (ΔQ1, ΔQ2) caractéristique pour l'élément de remplissage (2) est déterminé en fonction d'un débit du liquide traversant ledit élément de remplissage (2).

6. Procédé selon au moins une des revendications précédentes,
**caractérisé en ce qu'**
une hauteur du niveau de liquide dans le réservoir (4) est déterminée en fonction d'un espacement à un axe de rotation (D) géométrique du réservoir (4).

7. Procédé selon au moins une des revendications précédentes,
**caractérisé en ce qu'**
au moins un paramètre (ΔQ1, ΔQ2) caractéristique est déterminé dans un mode de service de calibrage de l'installation et sauvegardé dans un dispositif de mémorisation.
